# FASCICULE DE BREVET EUROPEEN

(11) **EP 1 746 379 B1**
(45) Date de publication et mention de la délivrance du brevet: **17.03.2010**
(21) Numéro de dépôt: 06291138.3
(22) Date de dépôt: 12.07.2006
(51) Int. Cl.: F41H 5/007, F41H 5/04

(54) **Blindage réactif à efficacité améliorée**
Reaktive Panzeranordnung mit verbesserter Wirksamkeit
Reactive armour with improved efficiency

(30) Priorité: 19.07.2005 FR 0507737
(43) Date de publication de la demande: 24.01.2007
(73) Titulaire: NEXTER Munitions, 78000 Versailles (FR)
(72) Inventeur: Fedou, Roland, 18000 Bourges (FR)
(74) Mandataire: Célanie, Christian

(56) Documents cités:
- EP-A- 0 379 080
- DE-B3- 3 624 179
- DE-C1- 4 226 897
- US-A- 5 824 941

## Description

Le domaine technique de l'invention est celui des blindages réactifs.

Les blindages réactifs sont bien connus de l'Homme du Métier, par exemple par le brevet EP161390. Ils mettent en oeuvre au moins une feuille d'explosif qui est disposée en contact avec une plaque métallique ou bien entre deux plaques métalliques, le tout étant mis en place dans un boîtier qui est fixé à un véhicule.

Le brevet US-5824941 décrit une feuille d'explosif encadrée par une plaque métallique supérieure et une plaque inférieure en verre ou plastique. Chaque feuille d'explosif est reliée à une feuille d'explosif de transfert disposée au fond du caisson au voisinage de la paroi à protéger. Lorsqu'un projectile atteint la cible, soit il percute la plaque de transfert soit il percute la feuille inférieure. Dans le premier cas, la cible est atteinte tout de suite ce qui va à l'encontre du but recherché. Dans le second cas, on assure d'abord l'initiation d'une feuille d'explosif puis celle de la feuille de transfert et enfin des autres feuilles d'explosif, ce qui réduit l'efficacité du blindage.

Lorsqu'un jet de charge creuse impacte la paroi externe du boîtier, la feuille d'explosif est initiée par le choc et elle projette une plaque au devant du jet. Cette plaque projetée consomme le jet de charge creuse qui n'a plus ensuite suffisamment d'énergie pour perforer la paroi du véhicule.

Les blindages réactifs connus sont efficaces contre les projectiles à charge creuse mais leur efficacité contre les projectiles à énergie cinétique (ou projectiles flèches) est moindre.

En effet, ces derniers ont aujourd'hui une longueur très importante (L/D > à 10) qui assure une efficacité perforante même sur les blindages équipés de protections réactives.

C'est le but de l'invention que de proposer un blindage réactif amélioré ayant, sous un encombrement réduit, une efficacité accrue contre les projectiles cinétiques.

Ainsi, l'invention a pour objet un blindage réactif comportant au moins une plaque métallique disposée dans un boîtier comprenant une paroi frontale destinée à être traversée par un projectile, plaque métallique qui peut être projetée comme suite à l'initiation d'au moins une feuille d'explosif appliquée sur la plaque, blindage réactif comportant au moins deux plaques métalliques projetables, les feuilles d'explosifs portées par les plaques étant toutes reliées à un dispositif d'initiation qui est solidaire de la paroi frontale, **caractérisé en ce que** le dispositif d'initiation comporte au moins une couche d'explosif solidaire de la paroi frontale et reliée aux différentes feuilles par des moyens de transmission explosifs.

Suivant une variante, le dispositif d'initiation pourra comporter au moins une couche d'explosif solidaire d'une paroi latérale du boîtier.

Les plaques projetables pourront être sensiblement parallèles les unes aux autres.

Les plaques pourront être séparées les unes des autres d'une même distance.

Le blindage pourra comporter au moins trois plaques parallèles.

Les plaques pourront former un angle par rapport à une direction qui est destinée à être positionnée sensiblement horizontalement.

Les plaques pourront être disposées de façon à être projetées en direction d'une partie basse du boîtier ou bien, alternativement, disposées de façon à être projetées en direction d'une partie haute du boîtier.

L'invention sera mieux comprise à la lecture de la description qui va suivre d'un mode particulier de réalisation, description faite en référence aux dessins annexés et dans lesquels.
- la figure 1 est une vue en coupe transversale d'un blindage réactif selon l'invention,
- la figure 2 est une vue de dessus de ce blindage réactif, le boîtier étant coupé suivant le plan AA de la figure 1,
- les figures 3a, 3b, 3c, 3d, 3e et 3f sont des vues schématiques montrant différentes étapes du fonctionnement du blindage selon l'invention.

En se reportant aux figures 1 et 2, un blindage réactif 1 selon l'invention comprend un boîtier 2 comportant une paroi frontale 3. Le boîtier 2 est destiné à être fixé à une paroi externe 4 d'un véhicule (non représenté). La fixation se fera à l'aide de moyens appropriés tels des pattes ou des brides qui ne sont pas représentées ici.

Le boîtier 2 renferme plusieurs modules réactifs 5 (ici cinq modules : 5a, 5b, 5c, 5d et 5e).

Chaque module réactif comprend une seule plaque métallique 6 sur laquelle est appliquée une feuille d'explosif 7. D'une façon classique chaque feuille 7 est collée à la plaque 6 considérée.

Suivant une caractéristique essentielle de l'invention, les plaques métalliques 6 sont disposées suivant une orientation inclinée par rapport à une direction δ qui est la direction d'arrivée de la menace (projectile) que cherche à contrer le blindage. Cette direction est sensiblement horizontale. Ainsi chaque plaque 6 forme un angle α par rapport à la direction δ qui est ici perpendiculaire à la paroi 3. Cet angle α est compris entre 5° et 45°).

Toutes les plaques 6 sont parallèles entre elles et elles sont écartées d'une distance d qui est fonction de la menace et de la définition des modules réactifs 5. Cette distance pourra être comprise entre 20 mm et 150 mm.

Les plaques sont fixées au boîtier 2 par un moyen approprié, par exemple ici par des équerres soudées 8.

Les différentes feuilles d'explosif 7 sont reliées à un dispositif d'initiation qui est solidaire de la paroi frontale 3. Ce dispositif d'initiation comporte ici une couche d'explosif 9 qui est collée à la paroi frontale 3 et qui est reliée aux différentes feuilles 7 par des moyens de transmission explosifs, par exemple des languettes 10 d'explosif relais collées.

Les explosifs constituant les feuilles 7, la couche 9 et les languettes relais 10 pourront être différents en fonction des caractéristiques recherchées (célérité de détonation, sensibilité).

La paroi frontale 3 ne joue pas ici un rôle de blindage. Elle pourra donc être une tôle d'acier mince ou bien être réalisée en un matériau léger tel un alliage d'aluminium. Les plaques 6 sont réalisées en matériau métallique par exemple en acier à blindage.

Le blindage réactif selon l'invention sera de préférence disposé de telle sorte que la direction δ soit sensiblement horizontale. Par ailleurs les feuilles d'explosif 7 seront disposées au-dessus des plaques 6. Ainsi les plaques 6 se trouveront projetées vers le bas (B) lors de l'initiation du blindage. On a repéré sur la figure 1 l'orientation du blindage 1 par les lettres H (Haut) et B (Bas).

Le fonctionnement du blindage va maintenant être décrit en référence aux figures 3a à 3f.

On n'a pas représenté sur ces figures le contour du boîtier 2 ni les moyens de fixation 8 des modules 5.

La figure 3a montre le blindage 1 au moment de l'impact d'un projectile flèche 11 sur la paroi frontale 3.

Quel que soit le point d'impact du projectile, le choc provoque l'initiation de la couche d'explosif 9 (figure 3b).

Les célérités de détonation dans les matériaux explosifs sont de l'ordre de 6000 à 8000 m/s. Ainsi, bien moins d'une milliseconde après l'impact, la couche d'explosif 9 a transmis la détonation à toutes les languettes 10 (figure 3c). Ces dernières initient pratiquement simultanément les feuilles d'explosif 7 qui assurent la projection de toutes les plaques 6 (figure 3d). Chaque plaque se trouve projetée avec une vitesse Vp de l'ordre de quelques centaines de mètres par seconde.

Ainsi, alors que le projectile 11 continue sa progression au travers du boîtier de blindage, il reçoit les impacts de plusieurs plaques qui l'atteignent successivement et avec une incidence de l'ordre de l'angle α.

Ces chocs répétés provoquent la fragmentation du projectile 11 en plusieurs morceaux (11a, 11b, 11c, 11d) qui sont également fortement déviés et qui ont une efficacité perforante très réduite (figures 3e et 3f).

Par rapport aux blindages connus on assure donc ici, non seulement une consommation d'une partie de l'énergie du projectile 11 mais on multiplie également les impacts sur celui ci grâce à la structure associant plusieurs modules réactifs parallèles. Ainsi on cisaille et déstabilise les morceaux du projectile en communiquant à ce dernier plusieurs chocs successifs suivant des directions coupant l'axe du projectile.

L'Homme du Métier paramètrera aisément le blindage selon l'invention en fonction des caractéristiques du projectile qu'il cherche à contrer. Il pourra notamment jouer sur le nombre de modules réactifs 5, sur la valeur de l'angle α ainsi que sur les distances d entre chaque module 5.

On pourra également adopter des angles α différents pour chaque module et prévoir des distances d différentes entre les plaques 6 des modules.

On constate à la lecture de la description que l'efficacité du blindage selon l'invention est d'autant plus grande que l'impact du projectile intervient en partie basse. En effet, plus cet impact est bas plus le nombre de plaques venant impacter le projectile est important.

Il est donc inutile de réaliser des blindages selon l'invention comportant un nombre de modules trop important. Il sera préférable de juxtaposer plusieurs blindages selon l'invention comportant chacun de 3 à 6 modules.

Différentes variantes sont possibles sans sortir du cadre de l'invention.

Il est ainsi possible de disposer les modules avec une orientation inverse (explosifs 7 disposés en dessous des plaques 6 donc plaques 6 projetées vers le haut H). Une telle disposition permettra de diminuer les chocs reçus par le véhicule. Le blindage réactif a été décrit avec une paroi frontale 3 verticale et perpendiculaire à la direction δ d'entrée de la menace 11. Il est bien entendu possible de prévoir une paroi frontale inclinée par rapport à la direction δ.

Lors de l'intégration d'un blindage dans un véhicule on cherchera à orienter le blindage de telle sorte que les modules réactifs soient inclinés par rapport à la direction d'attaque δ (en principe horizontale). Il est donc tout à fait possible de définir un blindage réactif dans lequel les modules réactifs 5 seront perpendiculaires à la paroi frontale 3 du boîtier. Il suffira dans ce cas d'incliner lors du montage le boîtier (donc les modules) par rapport à un plan horizontal.

Il est également possible de définir un blindage selon l'invention dans lequel les modules réactifs sont disposés suivant des plans parallèles entre eux mais qui ne sont pas parallèles à un plan horizontal. L'Homme du Métier choisira l'orientation spatiale des modules réactifs en fonction à la fois de la menace qu'il cherche à contrer et des contraintes d'intégration dans un véhicule.

Il est enfin possible de concevoir un dispositif d'initiation comportant au moins une couche d'explosif qui est solidaire d'une paroi latérale du boîtier. Cette couche sera prévue en complément à la couche solidaire de la paroi frontale et elle sera reliée à cette dernière (ainsi qu'aux modules réactifs) par des moyens de transmission pyrotechniques. Une telle variante permettra de contrer une menace arrivant sur le blindage suivant une direction ne coupant pas la paroi frontale.

## Revendications

1. Blindage réactif (1) comportant au moins une plaque métallique (6) disposée dans un boîtier (2) comprenant une paroi frontale (3) destinée à être traversée par un projectile, plaque métallique qui peut être projetée comme suite à l'initiation d'au moins une feuille d'explosif (7) appliquée sur la plaque (6), blindage réactif comportant au moins deux plaques métalliques (6) projetables, les feuilles d'explosifs (7) portées par les plaques étant toutes reliées à un dispositif d'initiation (9) qui est solidaire de la paroi frontale (3), **caractérisé en ce que** le dispositif d'initiation comporte au moins une couche d'explosif (9) solidaire de la paroi frontale (3) et reliée aux différentes feuilles (7) par des moyens de transmission explosifs (10).

2. Blindage réactif selon la revendication 1, **caractérisé en ce que** le dispositif d'initiation comporte au moins une couche d'explosif solidaire d'une paroi latérale du boîtier.

3. Blindage réactif selon une des revendications 1 ou 2, **caractérisé en ce que** les plaques projetables (6) sont sensiblement parallèles les unes aux autres.

4. Blindage réactif selon une des revendications 1 à 3, **caractérisé en ce que** les plaques (6) sont séparées les unes des autres d'une même distance (d).

5. Blindage réactif selon une des revendications 1 à 4, **caractérisé en ce qu'**il comporte au moins trois plaques (6) parallèles.

6. Blindage réactif selon une des revendications 1 à 5, **caractérisé en ce que** les plaques (6) forment un angle (α) par rapport à une direction (δ) qui est destinée à être positionnée sensiblement horizontalement.

7. Blindage réactif selon la revendication 6, **caractérisé en ce que** les plaques (6) sont disposées de façon à être projetées en direction d'une partie basse (B) du boîtier (2).

8. Blindage réactif selon la revendication 6, **caractérisé en ce que** les plaques (6) sont disposées de façon à être projetées en direction d'une partie haute (H) du boîtier (2).

## Claims

1. Reactive armour (1) incorporating at least one metallic plate (6) positioned in a case (2) comprising a front wall (3) intended to be perforated by a projectile, such metallic plate able to be projected further to the ignition of at least one sheet of explosive (7) applied to the plate (6), reactive armour incorporating at least two projectable metallic plates (6), sheets of explosive (7) carried by the plates all of which are connected to an ignition device (9) integral with the front plate (3), **characterised in that** the ignition device incorporates at least one layer (9) of explosive integral with the front wall (3) and connected to the different sheets (7) by explosive transmission means (10).

2. Reactive armour according to Claim 1, **characterised in that** the ignition device incorporates at least one layer of explosive integral with a side wall of the case.

3. Reactive armour according to one of Claim 1 or 2, **characterised in that** the projectable plates (6) are substantially parallel to one another.

4. Reactive armour according to one of Claims 1 to 3, **characterised in that** the plates (6) are separated from one another by the same distance (d).

5. Reactive armour according to one of Claims 1 to 4, **characterised in that** it incorporates at least three parallel plates (6).

6. Reactive armour according to one of Claims 1 to 5, **characterised in that** the plates (6) form an angle (α) with respect to a direction (δ) likely to be positioned substantially horizontally.

7. Reactive armour according to Claim 6, **characterised in that** the plates (6) are arranged so as to be projected in the direction of a lower part (B) of the case (2).

8. Reactive armour according to Claim 6, wherein the plates (6) are arranged so as to be projected in the direction of an upper part (H) of the case (2).

## Patentansprüche

1. Reaktive Panzerung (1) umfassend wenigstens eine Metallplatte (6), die in einem Gehäuse (2) angeordnet ist, welches eine vordere Wand (3) umfasst, die dafür vorgesehen ist, von einem Projektil durchdrungen zu werden, wobei die Metallplatte in Folge der Initiierung wenigstens eines an der Platte (6) angebrachten Sprengstoffblatts (7) weggeschleudert werden kann, wobei die reaktive Panzerung wenigstens zwei wegschleuderbare Metallplatten (6) umfasst, wobei die von den Platten getragenen Sprengstoffblätter (7) alle mit einer Initiierungsvorrichtung (9) verbunden sind, die fest mit der vorderen Wand (3) verbunden ist, **dadurch gekennzeichnet, dass** die Initiierungsvorrichtung wenigstens eine Sprengstoffschicht (9) umfasst, die fest mit der vorderen Wand (3) verbunden und mit den verschiedenen Blättern (7) durch explosive Übertragungsmittel (10) verbunden ist.

2. Reaktive Panzerung nach Anspruch 1, **dadurch gekennzeichnet, dass** die Initiierungsvorrichtung wenigstens eine fest mit einer seitlichen Wand des Gehäuses verbundene Sprengstoffschicht umfasst.

3. Reaktive Panzerung nach einem der Ansprüche 1 oder 2, **dadurch gekennzeichnet, dass** die wegschleuderbaren Platten (6) im Wesentlichen parallel zueinander sind.

4. Reaktive Panzerung nach einem der Ansprüche 1 bis 3, **dadurch gekennzeichnet, dass** die Platten (6) in gleichem Abstand (d) voneinander getrennt sind.

5. Reaktive Panzerung nach einem der Ansprüche 1 bis 4, **dadurch gekennzeichnet, dass** sie wenigstens drei parallele Platten (6) umfasst.

6. Reaktive Panzerung nach einem der Ansprüche 1 bis 5, **dadurch gekennzeichnet, dass** die Platten (6) einen Winkel (α) in Bezug auf eine Richtung (δ) bilden, die dazu bestimmt ist, im Wesentlichen horizontal angeordnet zu sein.

7. Reaktive Panzerung nach Anspruch 6, **dadurch gekennzeichnet, dass** die Platten (6) derartig angeordnet sind, dass sie in Richtung eines unteren Teils (B) des Gehäuses (2) weggeschleudert werden.

8. Reaktive Panzerung nach Anspruch 6, **dadurch gekennzeichnet, dass** die Platten (6) derartig angeordnet sind, dass sie in Richtung eines oberen Teils (H) des Gehäuses (2) weggeschleudert werden.
